# NEUE EUROPÄISCHE PATENTSCHRIFT

(11) **EP 0 279 042 B2**
(45) Veröffentlichungstag und Bekanntmachung des Hinweises auf die Entscheidung über den Einspruch: **25.05.1994**
(45) Hinweis auf die Patenterteilung: 07.08.1991
(21) Anmeldenummer: 87117879.4
(22) Anmeldetag: 03.12.1987
(51) Int. Cl.: F02P 19/02, F02N 17/047, F02N 17/04

(54) **Vorrichtung zum Schonen von Relaiskontakten**
Arrangement for protecting relay contacts
Installation de protection de contacts de relais

(30) Priorität: 23.01.1987 DE 3701838
(43) Veröffentlichungstag der Anmeldung: 24.08.1988
(73) Patentinhaber: Hella KG Hueck & Co., D-59538 Lippstadt (DE)
(72) Erfinder: Thiemann, Hans-Joachim, Dipl.-Ing., D-4790 Paderborn (DE)

(56) Entgegenhaltungen:
- DE-A- 2 907 772
- DE-A- 2 935 196
- DE-A- 3 005 578
- DE-A- 3 224 587
- DE-A- 3 316 447
- DE-A- 3 433 367
- DE-A- 3 523 607
- DE-A- 3 608 602
- DE-A- 3 622 098
- US-A- 3 558 910
- US-A- 4 420 784
- PATENT ABSTRACTS OF JAPAN, Band 6, Nr. 267 (M-182)[1145], 25. Dezember 1982 & JP-A-57 159 961 (NIPPON TOKUSHU TOGYO K.K.) 02-10-1982

## Beschreibung

### Vorglüheinrichtung für selbstzündende Brennkraftmaschinen insbesondere in Kraftfahrzeugen

Die Erfindung betrifft eine Vorglüheinrichtung für selbstzündende Brennkraftmaschinen, insbesondere in Kraftfahrzeugen, mit einer Stromquelle, mit einer Glühkerze, mit einer ersten Schalteinrichtung zum Verbinden der Glühkerze mit der Stromquelle über einen Widerstand, mit einer zweiten Schalteinrichtung, die als Relais ausgebildet ist, zum direkten Verbinden der Glühkerze mit der Stromquelle und mit einer Zeitschalteinrichtung, durch die die erste Schalteinrichtung vor der zweiten Schalteinrichtung einschaltbar ist.

Solche Vorglüheinrichtungen werden zur Aufheizung von Glühkerzen über einen Heizstrom, insbesondere aus der Starterbatterie von Kraftfahrzeugen, verwendet. Die Glühkerzen fördern die Zündung des in die kalte selbstzündende Brennkraftmaschine eingespritzten Dieselkraftstoffs. Der Heizstrom kann dabei Größenordnungen bis zu 300 Ampere und größer erreichen.

Eine derartige Vorglüheinrichtung ist aus der DE-OS 29 07 772 vorbekannt, bei der zur Schonung von Relais-Kontakten und Glühkerzen die Glühkerzen als elektrische Verbraucher während einer ersten Heizperiode über eine erste Schalteinrichtung die als Relais ausgebildet ist und über einen Vorwiderstand mit der Stromquelle verbunden und dadurch mit einem entsprechend geringen Heizstrom versorgt werden. Erst nach einer vorgegebenen Zeitdauer von einigen Sekunden bis zu einigen Minuten, wird die Glühkerze über eine zweite Schalteinrichtung direkt mit der Stromquelle leitend verbunden.

Die vorbekannte Vorrichtung hat jedoch Nachteile. Durch die Versorgung der Glühkerzen mit einem geringen Heizstrom während einer ersten Heizperiode, heizen sich die Glühkerzen langsamer auf, als bei Vorglüheinrichtungen, die die Maßnahmen der vorbekannten Vorrichtung nicht aufweisen. Das heißt, die Wartezeit des Maschinenbedieners bis zum möglichen Anlassen der selbstzündenden Brennkraftmaschine verlängert sich merklich gegenüber Vorglüheinrichtungen, die keine Mittel zur Schonung von Relaiskontakten aufweisen. Dies führt zu einer Komforteinbuße bei der Bedienung der selbstzündenden Brennkraftmaschine.

Weiterhin ist bei der vorbekannten Vorrichtung der Vorwiderstand zusätzlich erforderlich. Ein solcher Vorwiderstand mit entsprechend hoher Belastbarkeit ist teuer in der Beschaffung und beansprucht einen Bauraum, z. B. im Motorraum von Kraftfahrzeugen. Das heißt, die vorbekannte Vorrichtung ist nur aufwendig und teuer herstellbar.

Aus der US-PS 35 58 910 ist eine Einrichtung zum Schonen von Relaiskontakten in Wechselspannungsschaltanlagen bekannt, bei der vor dem Schließen der Relaiskontakte der Stromkreis über einen TRIAC geschlossen wird. Der TRIAC in der dort beschriebenen Beschaltung ist jedoch nur in Wechselspannungsschaltanlagen einsetzbar. Zudem weist diese Einrichtung ebenso wie die Vorglüheinrichtung der DE-OS 29 07 772 keinerlei Maßnahmen auf, um den Stromkreis auf Kurzschluß und Leitungsunterbrechungen zu überwachen.

Die Erfindung hat die Aufgabe, eine Vorglüheinrichtung zu schaffen, die gegenüber dem Vorbekannten einfacher und kostengünstiger herstellbar ist, die bei gleichzeitiger Schonung von Relaiskontakten die Versorgung des elektrischen Verbrauchers mit der vollen Versorgungsspannung ermöglicht und die eine Überwachung des Stromkreises auf Kurzschluß und Leistungsunterbrechung vorsieht.

Diese Aufgabe wird dadurch gelöst, daß die erste Schalteinrichtung ein Halbleiter-Bauelement ist, daß der Widerstand der Innenwiderstand der Schaltstrecke des Halbleiter-Bauelements ist, daß eine Überwachungseinrichtung vorgesehen ist, die den Spannungsabfall an dem Innenwiderstand der Schaltstrecke des Halbleiterbauelements mißt und mit vorgegebenen Schwellwerten vergleicht, wenn die erste Schalteinrichtung eingeschaltet und die zweite Schalteinrichtung ausgeschaltet ist, daß die Überwachungseinrichtung bei Unterschreiten eines ersten Schwellwertes die Schalteinrichtungen ausschaltet und/oder ein erstes Fehersignal für eine erste Anzeigeeinrichtung liefert und/oder, daß die Überwachungseinrichtung beim Überwachen eines zweiten Schwellwerts die Schalteinrichtungen ausschaltet und/oder ein zweites Federsignal an eine zweite Anzeigeeinrichtung liefert.

Durch die Ausbildung der ersten Schalteinrichtung als Halbleiter-Bauelement ist es, anders als beim Vorbekannten, nicht möglich, daß Relaiskontakte einer ersten Schalteinrichtung überlastet werden, weil keine Relaiskontakte vorhanden sind. Der Innenwiderstand der Schaltstrecke des Halbleiter-Bauelements ist verglichen mit dem Vorwiderstand der vorbekannten Vorrichtung klein, so daß die Zeitdauer bis zur Aufheizung der Glühkerze gegenüber dem Vorbekannten wesentlich verkürzt werden kann. Es ist, anders als beim Vorbekannten, kein zusätzlicher teurer und platzbeanspruchender Vorwiderstand erforderlich. Bei Anwendung dieser Maßnahme ist dennoch die Schonung der Relaiskontakte der zweiten Schalteinrichtung sichergestellt, weil beim Schließen der Relaiskontakte kein Lichtbogen gebildet wird.

Die erfindungsgemäße Vorrichtung hat weiterhin den Vorteil, daß unter anderem aufgrund der kürzeren Schaltzeiten des Halbleiter-Bauelements die erste Periode, während der die erste Schalteinrichtung eingeschaltet und die zweite Schalteinrichtung noch ausgeschaltet ist, auf Zeiten von der Größenordnung 1 ms verringert werden können. Dies hat zur Folge,-daß z. B. die Zeitdauer bis zur vollständigen Aufheizung der Glühkerze gegenüber dem Vorbekannten zusätzlich verkürzt werden kann und im wesentlichen der Zeitdauer bei ständiger direkter Speisung der Glühkerze aus der Stromquelle entspricht.

Dadurch, daß eine Überwachungsvorrichtung vorgesehen ist, die den Spannungsabfall an dem Innenwiderstand der Schaltstrecke des Halbleiter-Bauelements mißt und mit vorgegebenen Schwellwerten vergleicht, wenn die erste Schalteinrichtung eingeschaltet und die zweite Schalteinrichtung ausgeschaltet ist, wobei die Überwachungseinrichtung bei Unterschreiten eines ersten Schwellwerts die Schalteinrichtungen ausschaltet und/oder ein erstes Fehlersignal an eine erste Anzeigeeinrichtung liefert und/oder die Überwachungseinrichtung beim Überschreiten eines zweiten Schwellwertes die Schalteinrichtung ausschaltet und/oder ein zweites Fehlersignal an eine zweite Anzeigeeinrichtung liefert, ist die Kontrolle des Heizstromkreises auf Kurzschlüsse und Stromkreisunterbrechungen möglich. Durch die kurzen Schaltzeiten des Halbleiterbauelements ist auch eine kurze erste Periode von etwa 1 ms für diese Stromkreisüberwachung ausreichend.

Weitere vorteilhafte Ausgestaltungen und Weiterbildungen des Erfindungsgegenstands gehen aus den Unteransprüchen hervor.

Es ist vorteilhaft, als Halbleiter-Bauelement einen Feldeffekt-Transistor, insbesondere einen MOS-FET, zu verwenden, weil der Innenwiderstand der Schaltstrecke genügend klein ist, um die am Feldeffekt-Transistor sich bildende Verlustwärme ohne weitere Hilfsmittel, wie z. B. Kühlkörper, an die Umgebung abzuführen. Man kann ein Halbleiter-Bauelement einen bipolaren Transistor verwenden.

Es kann auch ein MOS-FET mit integrierter Überwachungseinrichtung, wie er z. Zt. frei käuflich ist, verwendet werden, so daß der zusätzliche Aufwand für den Aufbau der überwachungseinrichtung gering ist.

Insbesondere zur Verringerung des Schaltungsaufwandes kann man die Zeitschalteinrichtung und/oder die Überwachungseinrichtung als Teil eines Mikrorechners ausbilden.

Um auch zum Ende der Aufheizung der Glühkerzen den Vorteil der Schonung der Relaiskontakte der zweiten Schalteinrichtung zu nutzen, ist es vorteilhaft die Zeitschalteinrichtung derart auszubilden, daß die zweite Schalteinrichtung vor der ersten Schalteinrichtung ausschaltbar ist.

Schließlich ist es besonders vorteilhaft, die Zeitschalteinrichtung derart auszubilden, daß sie die Schalteinrichtungen periodisch, insbesondere mit konstanter Frequenz und abhängig von der Versorgungsspannung und der Glühkerzentemperatur veränderlicher Einschaltzeit ein- und ausschaltet, weil mit dieser Maßnahme die Kompensation von Versorgungsspannungsschwankungen und die Steuerung der Glühkerzentemperatur durch Veränderung der Einschaltzeiten der ersten und zweiten Schalteinrichtung möglich ist. Insbesondere bei Anwendung dieser Maßnahme werden die Vorteile der erfindungsgemäßen Vorglüheinrichtung besonders deutlich, weil durch das häufige Ein- und Ausschalten der ersten und zweiten Schalteinrichtungen mit Frequenzen von z. B. 2 Hz die Belastung der Relaiskontakte besonders hoch ist. Ohne die Verwendung der erfindungsgemäßen Vorglüheinrichtung können die Relaiskontakte schon nach ca. 8 Monaten Betriebsdauer eines Kraftfahrzeugs mit selbstzündender Brennkraftmaschine und über 2 Millionen Betätigungen der Relaiskontakte soweit abgebrannt sein, daß ein Anlassen der Brennkraftmaschine nicht mehr möglich ist, wie Versuche gezeigt haben.

Ein Ausführungsbeispiel des Erfindungsgegenstands ist in den Zeichnungen dargestellt und wird im folgenden näher erläutert.

Es zeigen
Figur 1 schematisch eine erfindungsgemäße Vorrichtung, die als Vorglüheinrichtung für selbstzündende Brennkraftmaschinen ausgebildet ist und
Figur 2 ein Diagramm, in dem der Spannungsabfall am Innenwiderstand des Halbleiter-Bauelements abhängig von den Einschaltzeiten der ersten und zweiten Schalteinrichtung dargestellt ist.

In der Figur 1 wird der Vorglühstromkreis durch eine Stromquelle (B), die als Kraftfahrzeugbatterie ausgebildet sein kann, einen Vorglühschalter (VS), der als erste Rastung eines Vorglühanlaßschalters eines Kraftfahrzeugs ausgebildet sein kann, einen elektrischen Verbraucher (V), der als Glühkerze ausgebildet ist, und eine erste Schalteinrichtung, die als Halbleiter-Bauelement (HL), insbesondere als MOS-FET ausgebildet ist und eine zweite Schalteinrichtung, die als Relaiskontaktsatz (RK) eines elektromagnetischen Relais ausgebildet ist, gebildet. Das Halbleiter-Bauelement (HL) und der Relaiskontaktsatz (RK) sind dabei in Parallelschaltung in den Glühkerzenstromkreis geschaltet.

Das Halbleiter-Bauelement (HL) und das elektromagnetische Relais (RK, RS) sind dabei durch eine Zeitschalteinrichtung ein- und ausschaltbar, die als Teil eines Mikrorechners (MC) ausgebildet ist. Der Mikrorechner (MC) ist in bekannter Art und Weise zur Stromversorgung mit der Stromquelle (B) verbunden. Zur Verstärkung des Steuerstroms des Mikrorechners (MC) und zum Schalten des elektromagnetischen Relais ist ein NPN-Treibertransistor (TR1) vorgesehen, dessen Basis durch das Ausgangssignal des Mikrorechners (MC) steuerbar ist und dessen Emitter mit dem Minuspol der Stromquelle (B) und dessen Kollektor mit dem Pluspol der Stromquelle (B) über die elektromagnetische Relaisspule (RS) verbunden ist.

Der Halbleiterschalter (HL) ist ebenfalls durch den Mikrorechner (MC) über eine Spannungsverdopplerschaltung (SPV) steuerbar. Die Spannungsverdopplerschaltung (SPV) ist erforderlich, weil als Halbleiter-Bauelement hier ein N-Kanal-MOS-FET verwendet wird und zur Ansteuerung des MOS-FETs das Potential am Gate-Eingang (G) immer größer sein muß als das Potential am SOURCE-Anschluß (S).

Dem Schutz des MOS-FETs (HL) und des NPN-Transistors (TR1) dienen auch die erste Zenerdiode (Z1) und die zweite Zenerdiode (Z2).

Die erste Zenerdiode (Z1) schützt den NPN-Transistor (TR1) vor Überspannung und ist ein Verpolungsschutz. Die zweite Zenerdiode (Z2) dient zur Begrenzung der Spannung am GATE-Eingang gegenüber der Spannung am SOURCE-Anschluß des MOS-FETs (HL). Diese Spannungsdifferenz darf einen durch die Bauart des MOS-FETs vorgegebenen Wert nicht überschreiten.

Der SOURCE-Anschluß des MOS-FETs (HL) ist also über die Glühkerze (V) mit dem Minuspul der Stromquelle (B) und über den DRAIN-Anschluß (D) und den Vorglühschalter (VS) mit dem Pluspol der Stromquelle (B) leitend verbunden. Das Potential oder der Spannungsabfall (UDS) an der Schaltstrecke des MOS-FETs (HL) wird zwischen SOURCE-Anschluß (S) und DRAIN-Anschluß (D) abgegriffen und einem Analog-Digital-Umsetzer (ADC) zugeführt, der aber auch als Komparator ausgebildet sein kann. Das Ausgangssignal des Analog-Digital-Umsetzers (ADC) wird zur Ermittlung von Kontaktbetätigung, Leitungsunterbrechungen und Kurzschlüssen dem Mikrorechner (MC) zugeleitet. Der Analog-Digital-Umsetzer (ADC) ist Teil einer Überwachungseinrichtung, deren anderer Teil im Mikrorechner (MC) ausgebildet ist.

Die Überwachungseinrichtung vergleicht den Spannungsabfall (UDS) an dem Innenwiderstand der Schaltstrecke des Halbleiter-Bauelements (HL) mit vorgegebenen Schwellwerten, wenn die erste Schalteinrichtung, also der MOS-FET (HL) eingeschaltet und die zweite Schalteinrichung, also das elektromagnetische Relais, ausgeschaltet ist. Unterschreitet der Spannungsabfall (UDS) einen ersten Schwellwert, so schaltet die Überwachungseinrichtung die erste Schalteinrichtung (HL) aus und verhindert das Einschalten der zweiten Schalteinrichtung (RK) und gibt ein erstes Fehlersignal an eine erste Anzeigeeinrichtung (FL1), die in der Figur 1 als einfache Anzeigelampe dargestellt ist. Überschreitet der Spannungsabfall (UDS) einen zweiten Schwellwert, so schaltet die Überwachungseinrichtung die erste Schalteinrichtung (HL) aus und verhindert das Einschalten der zweiten Schalteinrichtung (RK), und es wird ein zweites Fehlersignal an eine zweite Anzeigeeinrichtung (FL2) geliefert, die ebenfalls in der Figur 1 als einfache Anzeigelampe dargestellt ist. Die Fehlersignale können jedoch auch zur Steuerung weiterer Einrichtungen an der selbstzündenden Brennkraftmaschine oder des Kraftfahrzeugs benutzt werden.

Die Funktion der erfindungsgemäßen Vorglüheinrichtung nach der Figur 1 wird nun anhand der Figur 2 näher erläutert:

Zu Beginn befindet sich der Vorglühschalter (VS) in der in der Figur 1 dargestellten geöffneten Stellung. Dann ist die gesamte erfindungsgemäße Vorglüheinrichtung stromlos, und es sind keine Potentialunterschiede meßbar. Wird nun der Vorglühschalter (VS) geschlossen, so verbleiben die erste Schalteinrichtung (HL) und die zweite Schalteinrichtung (RK) von diesem Zeitpunkt an, der mit der Zeit Null in der Figur 2 gekennzeichnet ist, bis zum Zeitpunkt (T1) in der geöffneten Stellung, so daß kein Strom durch die Glühkerze (V) fließen kann. An der Schaltstrecke des Halbleiter-Schalters wird dann als Spannungsabfall (UDS) ein Potential gemessen, daß der Batteriespannung (UB) der Stromquelle (B) entspricht.

Wird nun zum Zeitpunkt (T1) der Halbleiterschalter (HL) eingeschaltet, so wird der Stromfluß vom Pluspol der Batterie über den Vorglühschalter (VS), die Schaltstrecke des Halbleiterschalters (HL) und die Glühkerze (V) zum Minuspol der Stromquelle (B) ermöglicht. Ist die Glühkerze (V) in elektrisch einwandfreiem Zustand, so fällt an der Schaltstrecke des Halbleiterschalters (HL) ein geringer Betrag (U1) der gesamten anliegenden Spannung ab. Dieser Spannungsabfall (U1) ist über den gesamten Zeitraum (T), der sich von T1 bis T2 erstreckt und in dem der Halbleiterschalter (HL) eingeschaltet und die zweite Schalteinrichtung (RK) ausgeschaltet ist, meßbar. Dieser Spannungsabfall (U1) wird durch den Analog-Digital-Umsetzer (ADC) gemessen und in umgewandelter Form dem Mikrorechner (MC) weitergegeben.

Wird nun zum Zeitpunkt (T2) nach Ablauf der Zeitdauer (T) zusätzlich die zweite Schalteinrichtung (RK) eingeschaltet, so ist wegen des geringen Übergangswiderstands zwischen den Relaiskontakten (RK) nur noch ein verschwindend geringer Spannungsabfall (UDS) an der Schaltstrecke des Halbleiterschalters (HL) meßbar.

Zum Zeitpunkt (T3) wird die zweite Schalteinrichtung (RK) geöffnet, so daß der Stromfluß wieder über die Schaltstrecke des Halbleiter-Bauelements (HL) erfolgt. Entsprechend fällt ein Spannungsbetrag (U1) an der Schaltstrecke des Halbleiter-Bauelements (HL) ab. Nach Ablauf der Zeitdauer (T), also zum Zeitpunkt T4 in der Figur 2, wird auch das Halbleiter-Bauelement (HL) ausgeschaltet. Der Stromfluß wird unterbrochen. An der Schaltstrecke des Halbleiterschalters (HL) liegt nun wieder die gesamte Batteriespannung (UB) an.

Befindet sich die Glühkerze (V) nicht in einwandfreiem Zustand, so kann dies während der Zeitdauer (T) durch die überwachungseinrichtung erfaßt werden. Weist die Glühkerze (V) einen Kurzschluß auf, so würde während der Zeitdauer (T) die gesamte Spannung (UB) an der Schaltstrecke des Halbleiter-Bauelements (HL) abfallen. Das heißt, der gemessene Spannungsabfall (UDS) würde über dem in der Figur 2 dargestellten ersten Schwellwert (US1) liegen. Dieser erhöhte Spannungsabfall würde durch die Überwachungseinrichtung erkannt und ein erstes Fehlersignal an die erste Anzeigeeinrichtung (FL1) geliefert. Zugleich wird dann der Halbleiterschalter (HL) ausgeschaltet, um eine Überlastung des Halbleiter-Bauelemente (HL) zu verhindern.

Liegt im Glühkerzenstromkreis oder an der Glühkerze (V) eine Leitungsunterbrechung vor, so würde an der Schaltstrecke des Halbleiter-Bauelements (HL) in der Zeitdauer (T) nur ein verschwindend geringer Spannungsbetrag abfallen. Das heißt, der gemessene Spannungsabfall liegt dann unterhalb der in der Figur 2 dargestellten zweiten Spannungsschwelle (US2). Dieser Sachverhalt wird ebenfalls von der Überwachungseinrichtung ermittelt und führt dazu, daß die Überwachungseinrichtung ein zweites Fehlersignal an die zweite Anzeigeeinrichtung (FL2) liefert.

Es zeigt sich, daß durch die erfindungsgemäße Vorglüheinrichtung nicht nur einfach und kostengünstig die Relaiskontakte (RK) geschont werden können, sondern auch auf einfache Art und Weise eine Überwachung des Glühkerzenstromkreises auf Kurzschlüsse und Leitungsunterbrechungen möglich ist.

Es ist weiterhin insbesondere aufgrund der kurzen Schaltzeit des Halbleiter-Bauelements (HL) möglich, die Zeitdauer (T) gegenüber dem Vorbekannten auf einen Wert von etwa 1 ms zu verkürzen. Dadurch wird sichergestellt, daß die Zeitdauer bis zum vollständigen Aufheizen der Glühkerzen (V) gegenüber dem Vorbekannten wesentlich verkürzt ist. Dies bedeutet einen großen Komfortgewinn für die Bedienung der selbstzündenden Brennkraftmaschine.

Schließlich kann durch die erfindungsgemäße Vorglüheinrichtung vorteilhaft die Glühkerze (V) periodisch ein- und ausgeschaltet werden. Dies hat den Vorteil, daß
Versorgungsspannungsschwankungen und die Glühkerzentemperatur durch Veränderung der Einschaltzeiten verändert werden können. Es ist insbesondere vorteilhaft, diese periodische Ein- und Ausschaltung mit konstanter Einschaltzeit und abhängig von der Versorgungsspannung und der Glühkerzentemperatur veränderlicher Ausschaltzeit durchzuführen, weil durch die Verwendung des Mikrorechners (MC) das dazu erforderliche Taktsignal auf einfache Art und Weise bereitgestellt werden kann. Das heißt, der in der Figur 2 dargestellte Ein- und Ausschaltvorgang würde sich periodisch wiederholen.

Aufgrund der großen Zahl von Schaltvorgängen, die bei einer periodischen Aufheizung der Glühkerze (V) erforderlich sind, machen sich die Vorteile der erfindungsgemäßen Vorglüheinrichtung dann besonders stark bemerkbar, weil durch die erfindungsgemäße Vorglüheinrichtung ein Abbrand der Relaiskontakte (RK) kaum mehr merklich ist.

## Patentansprüche

1. Vorglüheinrichtung für selbstzündende Brennkraftmaschinen, insbesondere in Kraftfahrzeugen, mit einer Stromquelle, mit einer Glühkerze, mit einer ersten Schalteinrichtung zum Verbinden der Glühkerze mit der Stromquelle über einen Widerstand, mit einer zweiten Schalteinrichtung, die als Relais ausgebildet ist, zum direkten Verbinden der Glühkerze mit der Stromquelle und mit einer Zeitschalteinrichtung, durch die die erste Schalteinrichtung vor der zweiten Schalteinrichtung einschaltbar ist, dadurch gekennzeichnet, daß die erste Schalteinrichtung ein Halbleiter-Bauelement (HL) ist, daß der Widerstand der Innenwiderstand der Schaltstrecke des Halbleiter-Bauelements (HL) ist, daß eine Überwachungseinrichtung vorgesehen ist, die den Spannungsabfall (UDS) an dem Innenwiderstand der Schaltstrecke des Halbleiterbauelements (HL) mißt und mit vorgegebenen Schwellwerten vergleicht, wenn die erste Schalteinrichtung eingeschaltet und die zweite Schalteinrichtung ausgeschaltet ist, daß die Überwachungseinrichtung beim Unterschreiten eines ersten Schwellwerts die Schalteinrichtungen (HL, RK) ausschaltet und/oder ein erstes Fehlersignal an eine erste Anzeigeeinrichtung (FL1) liefert und/oder daß die Überwachungseinrichtung beim Überschreiten eines zweiten Schwellwerts die Schalteinrichtungen (HL, RK) ausschaltet und/oder ein zweites Fehlersignal an eine zweite Anzeigeeinrichtung (FL2) liefert.

2. Vorglüheinrichtung nach Anspruch 1, dadurch gekennzeichnet, daß das Halbleiter-Bauelement ein Feldeffekt-Transistor, insbesondere ein MOS-FET ist.

3. Vorglüheinrichtung nach Anspruch 1, dadurch gekennzeichnet, daß das Halbleiter-Bauelement ein bipolarer Transistor ist.

4. Vorglüheinrichtung nach Anspruch 1, dadurch gekennzeichnet, daß ein MOS-FET mit integrierter Überwachungseinrichtung verwendet wird.

5. Vorglüheinrichtung nach Anspruch 1, dadurch gekennzeichnet, daß die Zeitschalteinrichtung und/oder die Überwachungseinrichtung als Teil eines Mikrorechners (MC) ausgebildet sind.

6. Vorglüheinrichtung nach Anspruch 1, dadurch gekennzeichnet, daß durch die Zeitschalteinrichtung die zweite Schalteinrichtung (RK) vor der ersten Schalteinrichtung (HL) ausschaltbar ist.

7. Vorglüheinrichtung nach Anspruch 1, dadurch gekennzeichnet, daß die Zeitschalteinrichtung die Schalteinrichtungen (HL, RK) periodisch, insbesondere mit kostanter Einschaltzeit und abhängig von der Versorgungsspannung (UB) und der Glühkerzentemperatur veränderlicher Ausschaltzeit ein- und ausschaltet.

## Claims

1. Pre-heating device for compression-ignition combustion engimes, particularly in motor vehicles, having a power source, a glow plug, a first switching device for connecting the glow plug to the power source via a resistor, a second switching device, which is configured as a relay, for the direct connection of the glow plug to the power source and having a timing device, which allows the first switching device to be switched on before the second switching device, characterised in that the first switching device is a semiconductor module (HL), in that the resistance is the internal resistance through the switching element of the semiconductor module (HL) in that a monitoring device is provided, which measures the voltage drop (UDS) across the internal resistance of the switching element of the semiconductor module (HL) and compares this with specified thresholds, when the first switching device is switched on and the second switching device is switched off, in that the monitoring device switches off the switching devices (HL, RK) if a first threshold is undershot, and/or supplies a first fault signal to a first indicator device (FL1) and/or in that the monitoring device switches off the switching devices (HL, RK) if a second threshold is exceeded and/or supplies a second fault signal to a second indicator device (FL2).

2. Pre-heating device according to Claim 1, characterised in that the semiconductor module is a field-effect transistor, particularly a MOSFET.

3. Pre-heating device according to Claim 1, characterised in that the semiconductor module is a bipolar transistor.

4. Pre-heating device according to Claim 1, characterised in that a MOSFET with integrated monitoring device is used.

5. Pre-heating device according to Claim 1, characterised in that the timing device and/or the monitoring device are configured as part of a- microprocessor (MC).

6. Pre-heating device according to Claim 1, characterised in that the second switching device (RK) can be switched off by the timing device before the first switching device (HL).

7. Pre-heating device according to Claim 1, characterised in that the timing device switches the switching devices (HL, RK) on and off periodically, particularly with a constant switch-on time and a variable switch-off time depending on the supply voltage (UB) and the glow plug temperature.

## Revendications

1. Dispositif de préchauffage pour machines motrices à combustion à auto-allumage, notamment dans des véhicules automobiles, comportant une source de courant, une bougie à incandescence, un premier dispositif de commutation pour relier la bougie à incandescence à la source de courant par l'intermédiaire d'une résistance, un deuxième dispositif de commutation réalisé en tant que relais, pour relier directement la bougie à incandescence à la source de courant, et un dispositif de commutation temporisé par lequel le premier dispositif de commutation peut être mis à l'état passant avant le deuxième dispositif de commutation, caractérisé par le fait que le premier dispositif de commutation est un composant à semi-conducteur (HL), par le fait que la résistance est la résistance interne du trajet de passage commandé du composant à semi-conducteur (HL), par le fait qu'il est prévu un dispositif de surveillance qui mesure la chute de tension (UDS) aux bornes de la résistance interne du trajet de passage commandé du composant à semi-conducteur (HL) et la compare à des valeurs de seuil prédéterminées lorsque le premier dispositif de commutation est à l'état passant et le deuxième dispositif de commutation est à l'état non passant, par le fait qu'en cas de passage en dessous d'une première valeur de seuil le dispositif de surveillance met à l'état non passant les dispositifs de commutation (HL, RK) et/ou fournit un premier signal de défaut à un premier dispositif indicateur (FL1) et/ou par le fait qu'en cas de dépassement d'une deuxième valeur de seuil le dispositif de surveillance met à l'état non passant les dispositifs de commutation (HL, RK) et/ou fournit un deuxième signal de défaut à un deuxième dispositif indicateur (FL2).

2. Dispositif selon la revendication 1, caractérisé par le fait que le composant à semi-conducteur est un transistor à effet de champ, notamment un MOS-FET.

3. Dispositif selon la revendication 1, caractérisé par le fait que le composant à semi-conducteur est un transistor bipolaire.

4. Dispositif selon la revendication 1, caractérisé par le fait qu'il utilise un MOS-FET avec dispositif de surveillance intégré.

5. Dispositif selon la revendication 1, caractérisé par le fait que le dispositif de commutation temporisé et/ou le dispositif de surveillance sont réalisés en tant que partie d'un microcalculateur (MC).

6. Dispositif selon la revendication 1, caractérisé par le fait que le deuxième dispositif de commutation (RK) peut être mis à l'état non passant avant le premier dispositif de commutation (HL), par le dispositif de commutation temporisé.

7. Dispositif selon la revendication 1, caractérisé par le fait que le dispositif de commutation temporisé met les dispositifs de commutation (HL, RK) périodiquement à l'état passant et à l'état non passant, cela notamment avec un temps d'état passant constant et un temps d'état non passant variable en fonction de la tension d'alimentation (UB) et de la température de la bougie à incandescence.
